# EUROPÄISCHE PATENTSCHRIFT

(11) **EP 2 748 556 B1**
(45) Veröffentlichungstag und Bekanntmachung des Hinweises auf die Patenterteilung: **30.11.2016**
(21) Anmeldenummer: 12772404.5
(22) Anmeldetag: 22.08.2012
(51) Int. Cl.: F41H 5/04

(54) **BALLISTISCHE MEHRSCHICHTEN ANORDNUNG**
BALLISTIC MULTILAYER ARRANGEMENT
ENSEMBLE BALISTIQUE MULTICOUCHE

(30) Priorität: 22.08.2011 DE 102011052879; 22.08.2011 CH 13612011; 11.09.2011 DE 102011053484
(43) Veröffentlichungstag der Anmeldung: 02.07.2014
(73) Patentinhaber: RELION protection systems AG, 9405 Wienacht-Tobel (CH)
(72) Erfinder: TSCHIERSCH, Ronald, 89077 Ulm (DE); PHILLIPS, Roland, 89077 Ulm (DE); MEYER, Thorsten, 89077 Ulm (DE)
(74) Vertreter: Meyer, Thorsten
(86) Internationale Anmeldenummer: PCT/IB2012/001627
(87) Internationale Veröffentlichungsnummer: WO 2013/027114

(56) Entgegenhaltungen:
- EP-A1- 0 237 095
- WO-A2-2008/060648
- DE-A1-102007 025 894
- US-A- 4 186 648
- US-A1- 2008 236 378
- US-A1- 2009 090 236

## Beschreibung

Die Erfindung betrifft eine ballistische Mehrschichten-Anordnung zur Abwehr von Projektilen oder anderen hoch beschleunigten Teilen.

Ballistische Platten kommen bei allen Arten von Panzerungen zum Einsatz, sei es an Fahrzeugen, Flugzeugen, Gebäuden oder unmittelbar tragbar an Personen. Nachteilig ist zumeist das sehr hohe Gewicht der Platten die notwendiger Weise dick genug sein müssen um der Beschussklasse zu entsprechen.

Nachteilig ist dies beispielsweise bei Personentransportfahrzeugen, die mit einer Panzerung aus dicken Stahlplatten gegen Beschuss gesichert werden müssen, was die Fahrzeuge durch das hohe Gewicht aber auch langsam und schwerfällig macht.

Beim weiteren Stand der Technik kommen daher auch mehrschichtige Platten zum Einsatz die aber sehr teuer in der Fertigung sind oder nicht die hohen aber geforderten Beschussklassen erreichen. In Fig. 5 ist eine vorbekannte ballistische Platte 9 gezeigt, diese weist an der Beschussseite eine Keramikplatte 91 auf mit der ein Geschoss gebremst und bestenfalls teilweise zerlegt werden soll gefolgt von einer oder mehreren Lagen von Aramid-Fasern 92 abgeschlossen mit einer Stahlplatte 93.

Aus der WO 2008/060648 A2 ist eine Verwendung von Holospheres für eine ballistische Mehrschichtenanordnung vorgeschlagen. Aus der US 2009/090236 A1 ist eine ballistische Schicht bekannt, zu deren Herstellung Bims oder Perlit vorgeschlagen ist.

Aus der US 2008/236378 A1 ist eine ballistische Keramikplattenanordnung bekannt, bei deren Gesamtstruktur Perlit als Komponente zur Feuerresistenz vorgeschlagen ist. Insbesondere bei modernen Geschossen mit Keramikmetall-Kernen (beispielsweise Wolframcarbid) oder Geschossen mit hoher Energie werden diese Platten durch zur Abwehr notwendige Schichtdicken zu schwer oder sehr teuer in der Herstellung. Aufgabe der Erfindung ist es eine ballistische Mehrschichten-Anordnung zur Verfügung zu stellen, die zuverlässig und Material sparend in der Herstellung ist.

Diese Aufgabe wird durch eine ballistische Schicht für eine ballistische Mehrschichten-Anordnung nach den Merkmalen des Anspruchs 1 und eine Ballistische Mehrschichten-Anordnung nach den Merkmalen des Anspruchs 8 gelöst.

Erfindungsgemäß ist nach einem ersten Aspekt der Erfindung vorgeschlagen eine ballistische Schicht für eine ballistische Mehrschichten-Anordnung so auszugestalten, dass diese durch eine Absorptionsschicht gebildet ist, die ganz oder mehrheitlich aus Blähglas besteht, wobei das Blähglas in Form von gesintertem Blähglasgranulat vorliegt, das in einer dichten Packung oder Schüttung mittels einer das Blähglasgranulat umgebenden Matrix gehalten ist.

Hierdurch ist auf besonders effektive Weise eine Abstoppung des eindringenden Projektils oder Splitters ermöglicht. Die Energie wird durch die Absorptionsschicht in hohem Maße aufgenommen .

Blähglas ist aufgeschäumtes Glas mit kleinen, gas- oder luftgefüllten Poren und kann in verschiedenen Körnungen produziert werden. Die Granulatperlen liegen dabei dicht aneinander und sind von der Matrix wenigstens teilweise umschlossen.

Die Schicht kann im Sinne der Erfindung biegsam als Matte oder Plane oder auch insbesondere mit den weiteren Ausgestaltungen als starre Platte vorgesehen sein.

Bevorzugterweise weist das Blähglasgranulat eine Granulat-Größe von 0,01 mm bis 5 mm auf.

Weiterhin ist bevorzugt, dass das Blähglas oder Blähglasgranulat mehrheitlich aus SiO₂ besteht. Weiterhin bevorzugt als weitere Inhaltsstoffe Na₂O und CaO enthält und ebenso bevorzugt als weitere Inhaltsstoffe in geringem Maße jeweils unter 10 Gewichtsprozent Al₂O₃ und/oder MgO und/oder K₂O enthält.

Die Matrix des Blähglasgranulats ist nach einer besonders vorteilhaften Ausgestaltung der Erfindung aus Kunststoff oder -harz oder einem Kunststoff/-harz/-gemisch gebildet, die insbesondere schlagzäh ist. Dies ermöglicht eine besonders gute Energieaufnahme vom Geschoss.

Dem folgend ist von Vorteil vorgesehen, dass das Kunststoffgemisch Polyurethan und/oder Polyethylen und/oder Oxidharz und/oder Silikon und/oder einen schlagfesten Kunststoff und/oder einen schlagzähen Kunststoff enthält.

Nach einem weiteren Aspekt der Erfindung ist eine ballistische Mehrschichten-Anordnung mit einer Beaufschlagungsseite und einer Rückseite, und einer ballistischen Schicht nach einem der Ansprüche 1 bis 7 , vorgeschlagen, wobei wenigstens eine der Schichten der ballistischen Mehrschichten-Anordnung durch eine mehrlagige Faserschicht mit Lagen aus Aramid-Fasern oder vergleichbaren Fasern gebildet ist, wobei diese insbesondere in einer Gewebe- oder Mehrschichtgewebe-Form vorliegt.

Von Vorteil ist vorgesehen, dass wenigstens eine der Schichten durch eine Feinstein- oder Naturstein- oder Keramik- oder Keramik-Misch-Platte gebildet ist, insbesondere aus einem Verbundstoff. Hierdurch kann ein Geschoss sehr effektiv durch die notwendige Zerstörungskraft der Platte abgebremst werden, teilweise zerlegt werden und aus der Bahn gebracht werden, was in den folgenden Schichten die Effektivität durch eine verbreiterte Angriffsfläche erhöht.

Leichte oder energiearme Geschosse können durch so eine Schicht ganz abgehalten werden.

Ein Geschoss kann beim Durchtritt durch die Schichten auch sehr effektiv durch eine von Vorteil nach einer Weiterbildung der Erfindung vorgesehene Splitterschicht abgelenkt werden. Hierzu ist vorgeschlagen, dass die Splitterschicht durch in einer Matrix gebundene Keramik- oder Keramikmetall- oder Feinstein- oder Naturstein-Splitter gebildet ist. Bevorzugterweise ist wenigstens eine Schicht der ballistischen Mehrschichten-Anordnung durch eine Metall-Platte gebildet.

Von Vorteil kann wenigstens eine Schicht durch eine hochzähe Kunststoff-Schicht gebildet sein, diese kann dabei bevorzugterweise durch die hochzähe Kunststoffstoff-Schicht der Matrix der Absorptionsschicht gebildet sein.

Von Vorteil ist die Anordnung durch eine Kunststoffdeckschicht oder faserverstärkte Kunststoffgeflechtsschicht wenigstens auf einer Seite der Beaufschlagungs- und Rückseite umgeben. Hierdurch wird die Struktur von Bereichen neben einem Einschlag besser erhalten und beispielsweise eine gebrochene Keramik-Platte erhält ihre Funktion in einem Bereich neben einer Einschlagstelle.

Bevorzugt folgt in der Schichtenfolge an die Absorptionsschicht wenigstens auf einer deren Seiten eine Faserschicht.

Bei plattenartiger Ausgestaltung sind neben der Absorptionsplatte von Vorteil wenigstens eine Feinstein-, Naturstein- oder Keramik-Schicht, eine Faserschicht und eine Metallschicht vorgesehen.

Eine besondere Ausgestaltung sieht vor, dass die Schichtenfolge wie folgt gewählt ist:
- eine Umhüllungsschicht,
- eine Keramik/Feinstein/Naturstein/schicht, insbesondere gefolgt von einer Metall- schicht,
- eine Faserschicht und Absorptionsschicht Abfolge,
- eine Metallschicht.

Weitere vorteilhafte Ausgestaltungen ergeben sich aus den weiteren Unteransprüchen oder deren mögliche Unterkombinationen.

Nachfolgend wird die Erfindung anhand der Zeichnungen weiter erläutert. Im Einzelnen zeigt die schematische Darstellung in:
- Fig. 1: eine schematische Darstellung einer ballistische Mehrschichten-Anordnung mit einer erfindungsgemäßen Absorptionsschicht und beaufschlagungsseitig vor gelagerten Faserschicht,
- Fig. 2: eine schematische Darstellung einer ballistische Mehrschichten-Anordnung mit einer erfindungsgemäßen Absorptionsschicht und beaufschlagungsseitig dahinter angeordneten Faserschicht,
- Fig. 3: eine schematische Darstellung der Absorptionsschicht mit Blähglasgranulat und der dieses umhüllenden Matrix,
- Fig. 4: eine schematische beispielhafte Abbildung eines Querschnitts durch ein Blähglasgranulat,
- Fig. 5: eine schematische Darstellung einer ballistischen Platte nach dem Stand der Technik,
- Fig. 6: eine schematische Darstellung einer beispielhaften ballistischen Mehrschichten-Anordnung mit einer erfindungsgemäßen Absorptionsschicht nach einer ersten Variante,
- Fig. 7: eine schematische Darstellung einer beispielhaften ballistischen Mehrschichten-Anordnung mit einer erfindungsgemäßen Absorptionsschicht nach einer zweiten Variante,
- Fig. 8: eine schematische Darstellung einer beispielhaften ballistischen Mehrschichten-Anordnung mit einer erfindungsgemäßen Absorptionsschicht nach einer dritten Variante,
- Fig. 9: eine schematische Darstellung einer beispielhaften ballistischen Mehrschichten-Anordnung mit einer erfindungsgemäßen Absorptionsschicht nach einer vierten Variante mit einer Splitterschicht, und
- Fig. 10: eine schematische Darstellung einer beispielhaften ballistischen Mehrschichten-Anordnung nach einer fünften Variante mit einer mehrfachen erfindungsgemäßen Absorptionsschicht-Abfolge.

Die in den Figuren gleichen Bezugsziffern bezeichnen gleiche oder gleich wirkende Elemente.

In Fig. 1 ist eine schematische Darstellung einer erfindungsgemäßen ballistischen Mehrschichten-Anordnung 1 gezeigt. Dabei ist von der Projektil Beaufschlagungsseite A her gesehen nach einer Aramid-Faserschicht 4 in Mehrschichtgewebe-Form eine Absorptionsschicht 2 angeordnet. In Fig. 2 ist eine alternative Anordnung in gegensätzlicher Reihenfolge von Absorptionsschicht 2 und Faserschicht 4 gezeigt.

Die Schichten untereinander sind in allen Beispielen entweder mechanisch oder mit geeigneten Klebern miteinander verbunden.

Die Absorptionsschicht 2 besteht aus Blähglas 21 in Form von Blähglasgranulat 22 das in einer dichten Packung mittels einer das Blähglasgranulat umgebenden Matrix 24 gehalten ist, siehe Fig. 3. Die Matrix 24 ist einem schlagzähen Kunststoffgemisch gebildet. Gute Ergebnisse wurden mit schlagzähen Polyurethan-Gemischen gemacht.

Blähglas 21 ist sehr leicht, rund und bruchkornfrei, hoch wärmedämmend, schalldämmend, druckstabil, nicht brennbar, säurebeständig und schädlingssicher.

Im Beispiel besteht die Zusammensetzung des Blähglasgranulats 22 aus:
SiO₂ 71 ± 2 Massen-%
Na₂O 13 ± 1,5 Massen-%
CaO 8 ± 2 Massen-%
Al₂O₃ 2 ± 1,3 Massen-%
MgO 2 ± 1 Massen-%
K₂O 1 ± 0,2 Massen-%
sowie
Fe₂O₃ 0,5 ± 0,2 Massen-%
Spurenelemente < 0,5 Massen-%.

Das Granulat 22 selber kann geschlossen- oder offenporig sein bei einer Granulat-Größe von 0,01 mm bis 5 mm. Das aufgeschäumte Blähglasgranulat 22 hat, wie exemplarisch in Fig. 4 in einem Querschnitt dargestellt, eine Bläschengröße 23 von 0,001 - 0,5 mm.

Die Schichtdicke der Absorptionsschicht kann je nach Konfiguration der aufzunehmenden Energie zwischen Schichtdicke 0,5 - 50 mm betragen.

Die Faserschichten 4 (41, 42, 43) sind in den Beispielen mehrlagige Mehrschichtgewebe aus Aramid-Fasern. Es können aber auch vergleichbare Fasern verwendet werden.

Es ist denkbar die Anordnung nach Fig. 1 oder 2 elastisch zu gestalten und die Matrix der Absorptionsschicht entsprechend zu wählen, sodass die Herstellung der ballistischen Mehrschichten-Anordnung als Matte oder Plane möglich ist. So sind sichere Zelte als auch Vorhänge und dergleichen ermöglich.

In Fig. 6 ist ein beispielhafter Aufbau einer ballistischen Mehrschichten-Anordnung 1 als Platte mit einer Absorptionsschicht 2 gezeigt.

Die Schichtenfolge von der Beaufschlagungsseite A her gesehen ist wie folgt. Außen ist zuerst eine Kunststoffdeckschicht 8 vorgesehen. Diese dient dem Abschluss gegen die Außenseite und dem Schutz dass zertrümmerte Teile der danach folgenden sehr harten ersten Keramik-Schicht 5 nach einem Treffer durch ein Projektil nicht herausfallen und die Struktur auch bei Rissen der Keramik-Schicht 5 zusammengehalten wird, falls ein weiterer Treffer in der Umgebung eines Einschlags erfolgt.

Die Keramik-Schicht 5 kann dabei im Sinne der Erfindung auch aus anderen Stoffen, wie Feinstein oder Naturstein oder einer

Keramik-Mischung oder auch einer Keramik-Metall-Mischung in Plattenform gebildet sein.

Wichtig ist, dass die "Keramik"-Schicht 5 hart ist. Dies kann klassische Keramik leisten aber auch Ersatzstoffe wie sehr harte Natursteine (Granit etc.) oder auch Feinstein, ein sehr hartes hochgebranntes Steingut.

Auf die Keramik-Schicht 5 folgt eine Faserschicht 4 aus Aramid-Gewebe. Auf diese folgt die Absorptionsschicht 2 die die Energie des Geschosses oder Splitters aufzunehmen vermag. In der Absorptionsschicht wird sehr viel Energie vom Geschoss aufgenommen und im weiteren Weg auf eine viel breitere Basis verteilt, sodass hernach eine Metallplatte 7 als Abschluss ausreichen kann.

Sollten noch höhere Energien eingetragen werden oder die Schichtdicken zur Gewichtsreduzierung dünner gewählt werden ist nach Fig. 7 auch eine Variante möglich, in der vor der Stahlplatte 7 nach einer ersten Faserschicht 41 noch unmittelbar davor eine zweite 42 vorgesehen ist.

In Fig. 8 ist gegenüber der Fig. 7 eine weitere Abwandlung gezeigt in der nach der Keramik-Schicht 5 eine erste Stahlplatte 71 eingebaut ist. Dies stabilisiert die Keramik-Schicht zusätzlich in der unmittelbaren Umgebung eines Einschlags. Dies kann bei mehrfachem Projektileintrag vorteilhaft sein. Im gezeigten Beispiel ist an der Rückseite B wieder eine Stahlplatte 72 vorgesehen. Diese kann bereits durch eine Fahrzeug-Außenwand in leichter Panzerung oder durch eine normale Außenwandung ausgebildet sein.

Eine weitere Abwandlung ist in Fig. 9 gezeigt. Nach der Keramik-Schicht 5 folgt in diesem Fall eine Splitterschicht 6 welche in einer Matrix 62 gebundene Keramik- oder Keramikmetall- oder Feinstein- oder Naturstein-Splitter 61 enthält. Dabei kommt es weniger auf die Schichtenfolge als eher auf die Präsenz einer Splitterschicht an, die sehr harte ein Geschoss oder einen harten Geschosskern (Wolframcarbid beispielsweise) ablenkende Splitter in loser Schüttung in einer Matrix gebunden enthält.

Im Beispiel nach Fig. 10 ist eine Anordnung mit zwei aufeinanderfolgenden Absorptionsschichten 2a und 2b gezeigt, getrennt voneinander durch eine Faserschicht 42. Im Beispiel sind dabei beide Absorptionsschichten 2a und 2b benachbart zu einer weiteren Faserschicht 41 und 43 sowie darauffolgend mit einer Stahlplatte 71 und 72 versehen.

Die Schichten wie sie in den oben gezeigten Beispielen können auch in einer anderen Reihenfolge unter teilweiser Auslassung oder mehrfacher Reihung erfolgen.

Sehr von Vorteil beim Einsatz der erfindungsgemäßen Absorptionsschichten ist auch, dass diese eine hervorragende Wärmeisolierung als Eigenschaft inne haben. Somit könnten Fahrzeuge als auch Bauten oder Zelte gegen die Außenwelt gegen Wärme oder Kälte isoliert werden, ohne, dass eine weitere Schicht oder sonstige Maßnahmen notwendig wären.

Ebenfalls ist der Aufbau der erfindungsgemäßen Absorptionsschicht Schall isolierend. Auch diese Eigenschaft ist bei der vorgeschlagenen Anwendung vorteilhaft.

### Bezugszeichenliste

- 1: ballistische Mehrschichten-Anordnung
- A: Beaufschlagungsseite
- B: Rückseite
- 2: Absorptionsschicht
- 2a, 2b: Absorptionsschicht
- 21: Blähglas
- 22: Blähglasgranulat
- 23: Bläschen
- 24: Matrix
- 4: Faserschicht
- 41: Faserschicht
- 42, 43: Faserschicht
- 5: Keramik-Platte
- 6: Splitterschicht
- 61: Splitter
- 62: Matrix
- 7: Metall-Platte
- 71, 72: Metall-Platte
- 8: Kunststoffdeckschicht
- 9: Ballistische Platte (Stand der Technik)
- 91: Keramik-Platte
- 92: Faserschicht
- 93: Stahlplatte

## Patentansprüche

1. Ballistische Schicht für eine ballistische Mehrschichten-Anordnung (1), wobei, dass diese durch eine Absorptionsschicht (2, 2a, 2b) gebildet ist, die ganz oder mehrheitlich aus Blähglas (21), nämlich aufgeschäumtem Glas mit kleinen, gas- oder luftgefüllten Poren, besteht, wobei das Blähglas (21) in Form von gesintertem Blähglasgranulat (22) vorliegt, das in einer dichten Packung oder Schüttung mittels einer das Blähglasgranulat umgebenden Matrix (24) gehalten ist.

2. Ballistische Schicht nach Anspruch 1,
**dadurch gekennzeichnet,**
**dass** das Blähglasgranulat (22) eine Granulat-Größe von 0,01 mm bis 5 mm aufweist.

3. Ballistische Schicht einem der Ansprüche 1 bis 2,
**dadurch gekennzeichnet,**
**dass** das Blähglas (21) oder Blähglasgranulat (22) mehrheitlich aus SiO₂ besteht.

4. Ballistische Schicht nach einem der Ansprüche 1 bis 3,
**dadurch gekennzeichnet,**
**dass** das Blähglas (21) oder Blähglasgranulat (22) als weitere Inhaltsstoffe Na₂O und CaO enthält.

5. Ballistische Schicht nach einem der Ansprüche 1 bis 4,
**dadurch gekennzeichnet,**
**dass** das Blähglas (21) oder Blähglasgranulat (22) als weitere Inhaltsstoffe in geringem Maße jeweils unter 10 Gewichtsprozent Al₂O₃ und/oder MgO und/oder K₂O enthält.

6. Ballistische Schicht nach einem der Ansprüche 1 bis 5,
**dadurch gekennzeichnet,**
**dass** die Matrix (24) aus Kunststoff oder -harz oder einem Kunststoff/-harz/-gemisch gebildet ist, die insbesondere schlagzäh ist.

7. Ballistische Schicht nach Anspruch 6,
**dadurch gekennzeichnet,**
**dass** das Kunststoffgemisch Polyurethan und/oder Polyethylen und/oder Epoxydharz und/oder Silikon und/oder einen schlagfesten Kunststoff und/oder einen schlagzähen Kunststoff enthält.

8. Ballistische Mehrschichten-Anordnung (1) mit einer Beaufschlagungsseite (A) und einer Rückseite (B), und einer ballistischen Schicht (2) nach einem der Ansprüche 1 bis 7,
**dadurch gekennzeichnet,**
**dass** wenigstens eine der Schichten durch eine mehrlagige Faserschicht (4, 41, 42, 43) mit Lagen aus Aramid-Fasern oder vergleichbaren Fasern gebildet ist, wobei diese insbesondere in einer Gewebe- oder Mehrschichtgewebe-Form vorliegt.

9. Ballistische Mehrschichten-Anordnung nach Anspruch 8,
**dadurch gekennzeichnet,**
**dass** wenigstens eine der Schichten durch eine Feinstein- oder Naturstein- oder Keramik- oder Keramik-Misch-Platte (5) gebildet ist, insbesondere aus einem Verbundstoff.

10. Ballistische Mehrschichten-Anordnung nach einem der Ansprüche 8 oder 9,
**dadurch gekennzeichnet,**
**dass** wenigstens eine Schicht durch eine Splitterschicht (6) gebildet ist die in einer Matrix (62) gebundene Keramik- oder Keramikmetall- oder Feinstein- oder Naturstein-Splitter (61) enthält.

11. Ballistische Mehrschichten-Anordnung nach einem der Ansprüche 8 bis 10,
**dadurch gekennzeichnet,**
**dass** wenigstens eine Schicht durch eine Metall-Platte (7, 71, 72) gebildet ist.

12. Ballistische Mehrschichten-Anordnung nach einem der Ansprüche 8 bis 11,
**dadurch gekennzeichnet,**
**dass** wenigstens eine Schicht durch eine hochzähe Kunststoff-Schicht gebildet ist.

13. Ballistische Mehrschichten-Anordnung nach Anspruch 12,
**dadurch gekennzeichnet,**
**dass** die hochzähe Kunststoffstoff-Schicht die Matrix (24) der Absorptionsschicht (2) bildet.

14. Ballistische Mehrschichten-Anordnung nach einem der Ansprüche 8 bis 13,
**dadurch gekennzeichnet,**
**dass** diese durch eine Kunststoffdeckschicht (8) oder faserverstärkte Kunststoffgeflechtsschicht wenigstens auf einer Seiten der Beaufschlagungs- (A) und Rückseite (B) umgeben ist.

15. Ballistische Mehrschichten-Anordnung nach einem der Ansprüche 8 bis 14,
**dadurch gekennzeichnet,**
**dass** in der Schichtenfolge an die Absorptionsschicht (2) wenigstens auf einer deren Seiten eine Faserschicht (4) folgt.

16. Ballistische Mehrschichten-Anordnung nach einem der Ansprüche 8 bis 15,
**dadurch gekennzeichnet,**
**dass** die Anordnung biegsam als Matte oder Plane ausgestaltet ist.

17. Ballistische Mehrschichten-Anordnung nach einem der Ansprüche 8 bis 16,
**dadurch gekennzeichnet,**
**dass** die Anordnung als starre Platte ausgestaltet ist.

18. Ballistische Mehrschichten-Anordnung nach einem der Ansprüche 8 bis 15 oder 17,
**dadurch gekennzeichnet,**
**dass** wenigstens eine Feinstein- oder Naturstein- oder Keramik-Schicht, eine Faserschicht und eine Metallschicht vorgesehen sind.

19. Ballistische Mehrschichten-Anordnung nach einem der vorhergehenden Ansprüche 8 bis 15 oder 17 bis 18,
**dadurch gekennzeichnet,**
**dass** die Schichtenfolge wie folgt gewählt ist:
- eine Umhüllungsschicht,
- eine Keramikschicht, insbesondere gefolgt von einer Metallschicht,
- eine Faserschicht und Absorptionsschicht Abfolge,
- eine Metallschicht.

## Claims

1. A ballistic layer for a ballistic multilayer arrangement (1),
which is formed by an absorption layer (2, 2a, 2b) that entirely or largely comprises expanded glass (21), namely foamed glass with small gas-filled or air-filled pores, wherein the expanded glass (21) is present in the form of sintered expanded-glass granulate (22),
which is held in a dense packing or fill by means of a matrix (24) that encloses the expanded-glass granulate.

2. The ballistic layer according to claim 1,
**characterised in that**
the expanded-glass granulate (22) comprises a granulate size of 0.01 mm to 5 mm.

3. The ballistic layer according to any one of claims 1 to 2,
**characterised in that**
the expanded glass (21) or expanded-glass granulate (22) predominantly comprises SiO₂.

4. The ballistic layer according to any one of claims 1 to 3,
**characterised in that**
as further ingredients the expanded glass (21) or expanded-glass granulate (22) comprises Na₂O and CaO.

5. The ballistic layer according to any one of claims 1 to 4,
**characterised in that**
as further ingredients the expanded glass (21) or expanded-glass granulate (22) comprises a small amount, in each case below 10 percent weight by weight, of Al₂O₃ and/or MgO and/or K₂O.

6. The ballistic layer according to any one of claims 1 to 5,
**characterised in that**
the matrix (24) comprises a synthetic material or a synthetic resin or a mixture of synthetic material/synthetic resin, which mixture is, in particular, impact-resistant.

7. The ballistic layer according to claim 6,
**characterised in that**
the synthetic material mixture comprises polyurethane and/or polyethylene and/or epoxy resin and/or silicon and/or an impact-proof synthetic material and/or an impact-resistant synthetic material.

8. A ballistic multilayer arrangement (1) with an impact side (A) and a back side (B) and a ballistic layer (2) according to any one of claims 1 to 7,
**characterised in that**
at least one of the layers is formed by a multilayer fibre layer (4, 41, 42, 43) comprising layers of aramid fibres or comparable fibres, wherein said multilayer fibre layer (4, 41, 42, 43) is, in particular, designed in the form of a woven material or a multilayer woven material.

9. The ballistic multilayer arrangement according to claim 8,
**characterised in that**
at least one of the layers is formed by a plate (5) comprising fine stone or natural stone or ceramic or a ceramic mix, in particular comprising a composite-structure material.

10. The ballistic multilayer arrangement according to one of claims 8 or 9,
**characterised in that**
at least one layer is a spall layer (6) comprising spalls (61) of ceramic or ceramic metal or fine stone or natural stone, which spalls (61) are bound in a matrix (62).

11. The ballistic multilayer arrangement according to any one of claims 8 to 10,
**characterised in that**
at least one layer is formed by a metal plate (7, 71, 72).

12. The ballistic multilayer arrangement according to any one of claims 8 to 11,
**characterised in that**
at least one layer is formed by a highly tenacious synthetic layer.

13. The ballistic multilayer arrangement according to claim 12,
**characterised in that**
the highly tenacious synthetic layer forms the matrix (24) of the absorption layer (2).

14. The ballistic multilayer arrangement according to any one of claims 8 to 13,
**characterised in that**
said arrangement is surrounded by a synthetic cover layer (8) or a fibre-reinforced synthetic braiding layer at least on one of the impact side (A) and the back side (B).

15. The ballistic multilayer arrangement according to any one of claims 8 to 14,
**characterised in that**
in the layer sequence the absorption layer (2) is followed at least on one of its sides by a fibre layer (4).

16. The ballistic multilayer arrangement according to any one of claims 8 to 15,
**characterised in that**
the arrangement is designed so as to be flexible as a mat or a blanket.

17. The ballistic multilayer arrangement according to any one of claims 8 to 16,
**characterised in that**
the arrangement is designed as a rigid plate.

18. The ballistic multilayer arrangement according to any one of claims 8 to 15 or 17,
**characterised in that**
at least one fine stone layer, natural stone layer or ceramic layer, a fibre layer and a metal layer are provided.

19. The ballistic multilayer arrangement according to any one of the preceding claims 8 to 15 or 17 to 18,
**characterised in that**
the layer sequence is selected as follows:
- an enveloping layer,
- a ceramic layer, in particular followed by a metal layer,
- a fibre layer and an absorption layer sequence,
- a metal layer.

## Revendications

1. Couche balistique pour une structure multicouche balistique (1),
dans laquelle celle-ci est formée par une couche d'absorption (2, 2a, 2b) constituée entièrement ou majoritairement de verre expansé (21), notamment de verre expansé avec des petits pores remplis de gaz ou d'air, le verre expansé (21) se présente sous la forme d'un granulat de verre expansé fritté (22), lequel est maintenu dans un paquet ou lit compact au moyen d'une matrice (24) entourant le granulat de verre expansé.

2. Couche balistique selon la revendication 1,
**caractérisée en ce que**
le granulat de verre expansé (22) présente une taille de granulés de 0,01 mm à 5 mm.

3. Couche balistique selon l'une des revendications 1 à 2,
**caractérisée en ce que**
le verre expansé (21) ou le granulat de verre expansé (22) est constitué majoritairement de SiO₂.

4. Couche balistique selon l'une des revendications 1 à 3,
**caractérisée en ce que**
le verre expansé (21) ou le granulat de verre expansé (22) contient du Na₂O et du CaO comme autres composants.

5. Couche balistique selon l'une des revendications 1 à 4,
**caractérisée en ce que**
le verre expansé (21) ou le granulat de verre expansé (22) contient de l'Al₂O₃ et/ou du MgO et/ou du K₂O en petites quantités représentant respectivement moins de 10 pourcent en poids, comme autres composants.

6. Couche balistique selon l'une des revendications 1 à 5,
**caractérisée en ce que**
la matrice (24) est constituée de plastique ou de résine synthétique ou d'un mélange de plastique et de résine synthétique, en particulier résistant(e) aux chocs.

7. Couche balistique selon la revendication 6,
**caractérisée en ce que**
le mélange de plastique contient du polyuréthane et/ou du polyéthylène et/ou de la résine époxy et/ou du silicone et/ou un plastique insensible aux chocs et/ou un plastique résistant aux chocs.

8. Structure multicouche balistique (1) comprenant une face de sollicitation (A) et une face arrière (B), ainsi qu'une couche balistique (2) selon l'une des revendications 1 à 7,
**caractérisée en ce que**
au moins l'une des couches est formée par une couche de fibres à plusieurs épaisseurs (4, 41, 42, 43), avec des épaisseurs de fibres d'aramides ou de fibres similaires, celle-ci se présentant en particulier sous la forme d'une toile ou d'une toile multicouche.

9. Structure multicouche balistique selon la revendication 8,
**caractérisée en ce que**
au moins l'une des couches est formée par une plaque en pierre fine ou en pierre naturelle ou en céramique ou une plaque composite en céramique (5), en particulier en une matière composite.

10. Structure multicouche balistique selon l'une des revendications 8 ou 9,
**caractérisée en ce que**
au moins une couche est constituée d'une couche d'éclats (6) contenant des éclats de céramique ou de céramique-métal ou de pierre fine ou de pierre naturelle (61) dans une matrice (62).

11. Structure multicouche balistique (1) selon l'une des revendications 8 à 10,
**caractérisée en ce que**
au moins une couche est constituée d'une plaque métallique (7, 71, 72).

12. Structure multicouche balistique selon l'une des revendications 8 à 11,
**caractérisée en ce que**
au moins une couche est constituée d'un plastique hautement résistant.

13. Structure multicouche balistique selon la revendication 12,
**caractérisée en ce que**
la couche de plastique hautement résistant forme la matrice (24) de la couche d'absorption (2).

14. Structure multicouche balistique selon l'une des revendications 8 à 13,
**caractérisée en ce que** celle-ci est revêtue d'une couche de couverture en plastique (8) ou d'une couche de treillis en plastique renforcé, au moins sur une face parmi la face de sollicitation (A) et la face arrière (B).

15. Structure multicouche balistique selon l'une des revendications 8 à 14,
**caractérisée en ce que**
dans la succession de couches, une couche de fibres (4) est disposée à la suite de la couche d'absorption (2), au moins sur l'une des faces de celle-ci.

16. Structure multicouche balistique selon l'une des revendications 8 à 15,
**caractérisée en ce que**
la structure est conçue comme une natte ou bâche souple.

17. Structure multicouche balistique selon l'une des revendications 8 à 16,
**caractérisée en ce que**
la structure est conçue comme une plaque rigide.

18. Structure multicouche balistique selon l'une des revendications 8 à 15 ou 17,
**caractérisée en ce que**
il est prévu au moins une couche en pierre fine ou en pierre naturelle ou en céramique, une couche de fibres et une couche métallique.

19. Structure multicouche balistique selon l'une des revendications précédentes 8 à 15 ou 17 à 18,
**caractérisée en ce que**
la succession de couches est choisie de la manière suivante :
- une couche d'enveloppe,
- une couche en céramique, en particulier suivie d'une couche métallique,
- une succession de couche de fibres et de couche d'absorption,
- une couche métallique.
